# EUROPÄISCHE PATENTSCHRIFT

(11) **EP 2 815 472 B1**
(45) Veröffentlichungstag und Bekanntmachung des Hinweises auf die Patenterteilung: **27.03.2019**
(21) Anmeldenummer: 13700467.7
(22) Anmeldetag: 02.01.2013
(51) Int. Cl.: H01T 13/54, H01T 13/26, H01T 13/46, H01T 21/06, H01T 13/12, H01T 13/32

(54) **ZÜNDKERZE, INSBESONDERE WIRBELKAMMERZÜNDKERZE**
SPARK PLUG, PARTICULARLY FOR SWIRL CHAMBER
BOUGIE POUR CHAMBRE DE TURBULENCE

(30) Priorität: 16.02.2012 DE 102012202335
(43) Veröffentlichungstag der Anmeldung: 24.12.2014
(73) Patentinhaber: Robert Bosch GmbH, 70442 Stuttgart (DE)
(72) Erfinder: KERSTING, Hermann, 71638 Ludwigsburg (DE); DIAZ ALFONSO, Jorge, 70734 Fellbach (DE)
(86) Internationale Anmeldenummer: PCT/EP2013/050016
(87) Internationale Veröffentlichungsnummer: WO 2013/120632

(56) Entgegenhaltungen:
- GB-A- 234 522
- GB-A- 418 545
- US-A- 2 129 003
- US-A- 2 900 546
- US-A- 3 320 461

## Beschreibung

### Stand der Technik

Die vorliegende Erfindung betrifft eine Zündkerze, insbesondere eine Wirbelkammerzündkerze. Bevorzugt kommt die Wirbelkammerzündkerze für stationäre Gasmotoren zum Einsatz.

Vorbekannte Wirbelkammerzündkerzen werden hauptsächlich in großen Gasmotoren verwendet. Bei diesen Zündkerzen ist die Standzeit der Zündkerze ein entscheidender wirtschaftlicher und technischer Parameter, da die Zündkerzen selbst und ihr Austausch relativ teuer sind. Bei vorbekannten Wirbelkammerzündkerzen werden die Edelmetallflächen der Elektroden, an denen der Funken entsteht, so groß wie möglich gestaltet. Dabei muss sehr viel teueres Edelmetall verwendet werden, da das Material in der Dicke nicht ausgenutzt werden kann. Des Weiteren können die Abstände der Elektroden in vorbekannten Wirbelkammerzündkerzen nicht nachjustiert werden, da die Kappe, die die Wirbelkammer bildet bzw. abschließt, den Zugang zu den Elektroden nicht ermöglicht. Figur 1 zeigt eine Wirbelkammerzündkerze 30 in einem Schnitt senkrecht zur Längsachse. Zu sehen ist eine Mittelelektrode 3 und eine Masseelektrode 4. An der Mittelelektrode 3 und der Masseelektrode 4 sind jeweils vier Funkenflächen 31 ausgebildet. Die Funkenflächen 31 befinden sich an Edelmetallplättchen. In der vorbekannten Wirbelkammerzündkerze 30 ist der Abstand zwischen den Funkenflächen 31 nicht einstellbar oder nachjustierbar.

Die US 2 129 003 A offenbart eine Zündkerze mit einer sich entlang der Längsachse der Zündkerze erstreckenden Mittelelektrode mit einer ersten Funkenfläche und einer Masseelektrode mit einer zweiten Funkenfläche, wobei die erste Funkenfläche und die zweite Funkenfläche gegenüberliegend angeordnet sind, so dass zwischen den beiden Funkenflächen ein Zündfunken erzeugbar ist. Des Weiteren ist die die Mittelelektrode gegenüber der Masseelektrode koaxial zur Längsachse drehbar, wobei die Funkenfläche der Masseelektrode derart geneigt ist, dass durch Drehen der Mittelelektrode gegenüber der Masseelektrode der Abstand zwischen der ersten Funkenfläche und der zweiten Funkenfläche einstellbar ist.

### Offenbarung der Erfindung

Die erfindungsgemäße Zündkerze mit den Merkmalen des Anspruchs 1 ermöglicht es nun, den Spalt zwischen den Funkenflächen einzustellen bzw. nachzujustieren, wodurch die verwendeten Edelmetallplättchen kleiner ausgeführt werden können. Dadurch können die Herstellungskosten der Zündkerze reduziert werden und gleichzeitig erhöht sich die Standzeit bzw. Lebenszeit der Zündkerze, so dass das Kosten-Nutzen-Verhältnis verbessert wird. All diese Vorteile werden erreicht durch eine Zündkerze, umfassend eine sich entlang einer Längsachse der Zündkerze erstreckende Mittelelektrode mit zumindest einer ersten Funkenfläche, und eine Masseelektrode mit zumindest einer zweiten Funkenfläche. Die erste Funkenfläche ist dabei gegenüber der zweiten Funkenfläche angeordnet, so dass zwischen den beiden Funkenflächen ein Zündfunken erzeugbar ist. Die Mittelelektrode ist gegenüber der Masseelektrode koaxial zur Längsachse drehbar, und/oder die Masseelektrode ist gegenüber der Mittelelektrode koaxial zur Längsachse drehbar. Des Weiteren sind die erste Funkenfläche und die zweite Funkenfläche derart geneigt, dass durch Drehen der Mittelelektrode gegenüber der Masseelektrode und/oder durch Drehen der Masseelektrode gegenüber der Mittelelektrode ein Abstand zwischen der ersten Funkenfläche und der zweiten Funkenfläche einstellbar, also veränderbar ist. Die Mittelelektrode ist selbstverständlich gegenüber der Masseelektrode isoliert angeordnet, so dass bei Anlegen eines Stroms der Zündfunken zwischen den jeweiligen Funkenflächen entsteht.

Zur Definition der Neigung der Funkenflächen wird eine Ebene definiert. In dieser Ebene liegt die Längsachse der Zündkerze und diese Ebene schneidet die jeweilige Funkenfläche mittig. Bevorzugt ist die erste Funkenfläche und die ihr gegenüberliegende zweite Funkenfläche mit einem Winkel > 0 zu dieser Ebene geneigt. Vorzugsweise liegt dieser Winkel zwischen 5° und 90°. Besonders vorzugsweise liegt der Winkel zwischen 30° und 60°. Des Weiteren sind jeweils die gegenüberliegenden Funkenflächen parallel bzw. annähernd parallel zueinander angeordnet. Somit entsteht, zumindest im Auslieferungszustand der Zündkerze, ein einheitlicher Abstand über die gesamte Fläche der Funkenflächen.

Die Unteransprüche zeigen bevorzugte Weiterbildungen der Erfindung.

Des Weiteren ist bevorzugt vorgesehen, dass die erste Funkenfläche an einem ersten Edelmetallblättchen der Mittelelektrode ausgebildet ist, und die zweite Funkenfläche an einem zweiten Edelmetallblättchen der Masseelektrode ausgebildet ist. Diese Edelmetallblättchen sind fester Bestandteil der jeweiligen Elektrode, so dass durch Drehen der jeweiligen Elektrode sich auch die Edelmetallblättchen und die darauf ausgebildeten Funkenflächen mitdrehen.

Des Weiteren ist bevorzugt vorgesehen, dass die erste Funkenfläche und die zweite Funkenfläche ebene oder abgerundete Flächen sind.

Bevorzugt können an der Mittelelektrode mehrere, am Umfang verteilte erste Funkenflächen und an der Masseelektrode mehrere, am Umfang verteilte zweite Funkenflächen ausgebildet sein. Besonders bevorzugt ist für jede Funkenfläche jeweils ein Edelmetallblättchen vorgesehen. Des Weiteren weist jede Paarung aus erster Funkenfläche und zweiter Funkenfläche den gleichen Abstand auf. Darüber hinaus sind bevorzugt alle Funkenflächen so angeordnet, dass sie die gleiche Neigung aufweisen, so dass bei Verstellen des Abstandes an jeder Paarung von Funkenflächen stets derselbe Abstand vorherrscht.

Um die Mittelelektrode gegenüber der Masseelektrode drehbar auszugestalten, ist bevorzugt vorgesehen, dass ein brennraumabgewandtes Ende der Mittelelektrode bezüglich der Längsachse der Zündkerze rotationssymmetrisch ist. Mit diesem brennraumabgewandten Ende steckt die Mittelelektrode in einem Panat der Zündkerze. Dabei steckt die Mittelelektrode derart in dem Panat, so dass die Mittelelektrode gegenüber dem Panat drehbar ist. Besonders bevorzugt wird die Oberfläche des brennraumabgewandten Endes der Mittelelektrode mit einem Gleitmittel benetzt, so dass nach dem Festbacken des Panates die Mittelelektrode gegenüber dem Panat drehbar bleibt. Dieses Gleitmittel ist so ausgebildet, dass es elektrisch leitend und wärmeresistent ist, und chemisch nicht mit dem Panat reagiert.

Des Weiteren ist bevorzugt an der Mittelelektrode brennraumseitig ein Werkzeugeingriff vorgesehen. Beispielsweise ist dieser Werkzeugeingriff als Innensechskant, Schlitz oder Kreuzschlitz ausgebildet. In diesen Werkzeugeingriff kann zur Verstellung des Abstandes zwischen den Funkenflächen mit einem Werkzeug eingegriffen werden. Durch Verdrehen des Werkzeugs wird sodann die Mittelelektrode gegenüber der Masseelektrode koaxial zur Längsachse der Zündkerze verdreht. Insbesondere ist dieser Werkzeugeingriff an einem brennraumseitigen Stirnende der Mittelelektrode ausgebildet.

Die Erfindung umfasst des Weiteren eine Wirbelkammerzündkerze. Diese Wirbelkammerzündkerze ist aufgebaut, wie die zuvor beschriebene Zündkerze und weist zusätzlich eine brennraumseitig angeordnete Kappe auf. Diese brennraumseitig angeordnete Kappe ist insbesondere mit einem Gehäuse der Zündkerze verbunden. Im Inneren der Kappe ist eine Wirbelkammer ausgebildet. Die Kappe überdeckt somit zumindest teilweise das brennraumseitige Ende der Mittelelektrode sowie die Masseelektrode. Die im Rahmen der erfindungsgemäßen Zündkerze beschriebenen vorteilhaften Ausgestaltungen finden entsprechend vorteilhafte Anwendung auf die erfindungsgemäße Wirbelkammerzündkerze.

Bevorzugt ist vorgesehen, dass die Masseelektrode drehfest mit der Kappe verbunden ist und die Kappe zum Einstellen des Abstandes zwischen der ersten Funkenfläche und der zweiten Funkenfläche gegenüber der Mittelelektrode koaxial zur Längsachse drehbar ist. Insbesondere ist dabei die Masseelektrode auch elektrisch leitend mit der Kappe verbunden. Die Kappe wiederum ist elektrisch leitend mit dem Gehäuse der Wirbelkammerzündkerze verbunden. Zur Drehbarkeit der Kappe und somit zur Drehbarkeit der Masseelektrode ist die Kappe bevorzugt mit dem Gehäuse der Wirbelkammerzündkerze drehbar verbunden.

Zusätzlich oder alternativ zur drehbaren Anordnung der Kappe und der Masseelektrode ist es auch bei der Wirbelkammerzündkerze möglich die Mittelelektrode drehbar auszubilden. Insbesondere ist hierzu eine Werkzeugöffnung in der Kappe vorgesehen. In diese Werkzeugöffnung kann ein Werkzeug zum Verdrehen der Mittelelektrode durchgesteckt werden. Insbesondere befindet sich diese Werkzeugöffnung an einem brennraumseitigen Ende der Kappe. Besonders bevorzugt verläuft die Längsachse der Wirbelkammerzündkerze durch diese Werkzeugöffnung hindurch. Dadurch kann mit einem Werkzeug koaxial in den Werkzeugeingriff der Mittelelektrode eingegriffen werden.

Da die Justierung bzw. Einstellung des Abstandes, zumindest bei der Wirbelkammerzündkerze, ohne Sicht auf den Abstand zwischen den Funkenflächen gemacht werden muss, werden bevorzugt folgende Schritte zum Einstellen des Abstandes vorgeschlagen: Zunächst erfolgt ein Drehen der Mittelelektrode und/oder Masseelektrode, bis die erste Funkenfläche die zweite Funkenfläche berührt. Der entsprechende zu messende Widerstand beträgt in diesem Falle zwischen der Mittelelektrode und der Masseelektrode 0 Ω. In einem nächsten Schritt wird die Masseelektrode und/oder die Mittelelektrode um einen bestimmten Winkel zurückgestellt, damit der Elektrodenabstand auf den vordefinierten bzw. gewünschten Betrag kommt.

### Kurze Beschreibung der Zeichnungen

Nachfolgend werden Ausführungsbeispiele der Erfindung unter Bezugnahme auf die begleitende Zeichnung im Detail beschrieben. Dabei zeigen:
- Figur 1: einen Schnitt senkrecht zur Längsachse einer vorbekannten Zündkerze,
- Figur 2: einen Schnitt senkrecht zur Längsachse einer erfindungsgemäßen Zündkerze gemäß einem ersten und zweiten Ausführungsbeispiel,
- Figur 3: eine Detailansicht aus Figur 2,
- Figur 4: einen Schnitt parallel zur Längsachse der erfindungsgemäßen Zündkerze gemäß dem ersten Ausführungsbeispiel,
- Figur 5: einen Schnitt parallel zur Längsachse der erfindungsgemäßen Zündkerze gemäß dem zweiten Ausführungsbeispiel, und
- Figur 6: verschiedene Ausgestaltungen der Elektroden für die erfindungsgemäße Zündkerze des ersten und zweiten Ausführungsbeispiels.

### Ausführungsformen der Erfindung

Im Folgenden wird anhand der Figuren 2 und 3 eine Zündkerze 1, ausgebildet als Wirbelkammerzündkerze, für beide Ausführungsbeispiele im Detail erläutert. Figur 4 zeigt die spezielle Ausführung der Zündkerze 1 gemäß dem ersten Ausführungsbeispiel. Figur 5 zeigt die spezielle Ausführung der Zündkerze 1 gemäß dem zweiten Ausführungsbeispiel. Anhand von Figur 6 werden Details beider Ausführungsbeispiele erläutert. Gleiche bzw. funktional gleiche Bauteile sind in allen Ausführungsbeispielen mit denselben Bezugszeichen versehen.

Figur 2 zeigt die Zündkerze 1. Gezeigt ist ein Schnitt durch eine Längsachse 2 der Zündkerze 1. Die Zündkerze 1 umfasst eine Mittelelektrode 3 und eine Masseelektrode 4. An der Mittelelektrode 3 sind vier erste Edelstahlblättchen 5 ausgebildet. An jedem der Edelstahlblättchen 5 befindet sich eine erste Funkenfläche 6. Die Masseelektrode 4 umfasst vier zweite Edelstahlblättchen 7. An jedem der zweiten Edelstahlblättchen 7 ist eine zweite Funkenfläche 8 ausgebildet. Dadurch entstehen vier Paare an Funkenflächen. Es liegt jeweils eine erste Funkenfläche 6 einer zweiten Funkenfläche 8 gegenüber. Die ersten und zweiten Funkenflächen 6, 8 sind jeweils eben ausgebildet.

Figur 3 zeigt einen Detailausschnitt aus Figur 2. In Figur 3 ist ein Abstand 18 eingezeichnet. Durch die plane Ausbildung der ersten und zweiten Funkenflächen 6, 8 und deren parallele Anordnung ist der Abstand 18 über die gesamte Fläche der Funkenflächen 6, 8 konstant. Des Weiteren zeigt Figur 3 eine imaginäre Ebene 9. In dieser Ebene 9 liegt die Längsachse 2. Des Weiteren schneidet die Ebene 9 die jeweilige erste oder zweite Funkenfläche 6, 8 mittig. in dem hier gezeigten Beispiel ist die Ebene 9 für das dargestellte zweite Edelstahlblättchen 7 an der Masseelektrode 4 und somit für die zweite Funkenfläche 8 eingezeichnet. Figur 3 zeigt einen Winkel α zwischen dieser Ebene 9 und der zweiten Funkenfläche 8. Gemessen wird der jeweils kleinere Winkel. In den hier vorgestellten zwei Ausführungsbeispielen sind alle Funkenflächen 6, 8 mit dem gleichen Winkel α gegen die jeweilige imaginäre Ebene 9 geneigt.

Durch Verdrehen der Mittelelektrode 3 und/oder der Masseelektrode 4 koaxial zur Längsachse 3 ändert sich der Abstand 18 zwischen erster Funkenfläche 6 und zweiter Funkenfläche 8. Dadurch kann, beispielsweise nach einem gewissen Verschleiß der Edelmetallblättchen 5, 7, der Abstand 18 nachjustiert werden. Durch die Neigung der Funkenflächen 6, 8 mit dem Winkel α und aufgrund der planen und parallelen Ausgestaltung der Funkenflächen 6, 8 verschieben sich die Funkenflächen 6, 8 annähernd parallel zueinander beim Einstellen des Abstandes 18.

Figur 4 zeigt den Aufbau der Zündkerze 1, ausgebildet als Wirbelkammerzündkerze, des ersten Ausführungsbeispiels. Als weiterer Bestandteil der Zündkerze 1 ist hier ein Gehäuse 10, ein Isolator 11, ein Panat 12 und eine Kappe 19 gezeigt. Mittels des Gehäuses 10 wird die Zündkerze 1, beispielsweise in einen stationären Gasmotor, eingeschraubt. Das Gehäuse 10 stellt dabei den Massekontakt zum Gasmotor her. In dem Gehäuse 10 befindet sich die Mittelelektrode 3. Die Mittelelektrode 3 greift dabei elektrisch leitend in das Panat 12 ein. Das Panat 12 und die Mittelelektrode 3 sind mittels des Isolators 11 gegenüber dem Gehäuse 10 isoliert. Figur 4 zeigt des Weiteren eine Brennraumseite 14 und eine brennraumabgewandte Seite 15 der Zündkerze 1. Dementsprechend wird an der Mittelelektrode 3 ein brennraumabgewandtes Ende 13 definiert. Dieses brennraumabgewandte Ende 13 der Mittelelektrode 3 ist bezüglich der Längsachse 2 rotationssymmetrisch ausgebildet und ist gegenüber dem Panat 12 drehbar. Hierzu wird insbesondere ein Gleitmittel zwischen dem brennraumabgewandten Ende 13 und dem Panat 12 verwendet. Um ein Herausrutschen der Mittelelektrode 3 aus dem Panat 12 bzw. aus dem Isolator 11 zu vermeiden, weist das brennraumabgewandte Ende 13 einen Absatz 16 auf. Mit diesem Absatz 16 stützt sich die Mittelelektrode 3 am Isolator 11 ab.

Die Kappe 19 ist brennraumseitig fest mit dem Gehäuse 10 verbunden. Dadurch bildet die Kappe 19 eine Wirbelkammer 20. In dieser Wirbelkammer 20 befinden sich die Masseelektrode 4 und ein brennraumseitiger Anteil der Mittelelektrode 3. Des Weiteren weist die Kappe 19 eine Werkzeugöffnung 21 auf. Diese Werkzeugöffnung 21 ist koaxial mit der Längsachse 2 ausgebildet. Die Mittelelektrode 3 weist an ihrem brennraumseitigen Stirnende einen Werkzeugeingriff 17, ausgebildet als Schlitz, auf. Über die Werkzeugöffnung 21 kann ein Werkzeug 22 in die Wirbelkammer 20 eingeführt werden. Mit dem Werkzeug 22 kann in den Werkzeugeingriff 17 an der Mittelelektrode 3 eingegriffen werden und somit über das Werkzeug 22 die Mittelelektrode 3 verdreht werden.

Figur 4 zeigt die Zündkerze 1, ausgebildet als Wirbelkammerzündkerze, gemäß dem zweiten Ausführungsbeispiel. Hier ist die Kappe 19 gegenüber dem Gehäuse 10 drehbar angeordnet. Für einen dichten Abschluss zwischen der Kappe 19 und dem Gehäuse 10 ist ein Ring 24 vorgesehen. Über eine Schweißverbindung 23 ist die Masseelektrode 4 drehfest und elektrisch leitend mit der Kappe 19 verbunden. Somit kann durch Rotation der Kappe 19 koaxial um die Längsachse 2 die Masseelektrode 4 verdreht werden. Alternativ oder zusätzlich ist es im zweiten Ausführungsbeispiel auch möglich, die Mittelelektrode 3, beispielsweise wie im ersten Ausführungsbeispiel, drehbar anzuordnen.

Die drehbare Mittelelektrode 3 und/oder die drehbare Masseelektrode 4 sind mit einer selbsthemmenden Drehverbindung angeordnet, sodass ein eingestellter Abstand 18, z.B. bei Vibrationen, sich nicht selbstständig verändert.

Figur 6 zeigt verschiedene Ausgestaltungen des Winkels α für die beiden Ausführungsbeispiele. Die linke Darstellung in Figur 6 zeigt den Winkel α mit 0°, wie er im Stand der Technik vorkommt. Hierbei befinden sich die Edelmetallblättchen 5, 7 in der sogenannten "Tangenten"-Lage. Die mittlere und die rechte Darstellung zeigen, wie erfindungsgemäß der Winkel α ausgebildet werden kann. So beträgt der Winkel α beispielsweise ca. 45° und kann bis zu 90° betragen.

## Patentansprüche

1. Zündkerze (1) umfassend
- eine sich entlang einer Längsachse (2) der Zündkerze (1) erstreckende Mittelelektrode (3) mit zumindest einer ersten Funkenfläche (6), und
- eine Masseelektrode (4) mit zumindest einer zweiten Funkenfläche (8),
- wobei die erste Funkenfläche (6) gegenüber der zweiten Funkenfläche (8) angeordnet ist, sodass zwischen der ersten Funkenfläche (6) und der zweiten Funkenfläche (8) ein Zündfunken erzeugbar ist,
- wobei die Mittelelektrode (3) gegenüber der Masseelektrode (4) koaxial zur Längsachse (2) drehbar ist, und/oder die Masseelektrode (4) gegenüber der Mittelelektrode (3) koaxial zur Längsachse (2) drehbar ist, und
- wobei die erste Funkenfläche (6) und die zweite Funkenfläche (8) derart geneigt sind, dass durch Drehen der Mittelelektrode (3) gegenüber der Masseelektrode (4) und/oder der Masseelektrode (4) gegenüber der Mittelelektrode (3) ein Abstand (18) zwischen der ersten Funkenfläche (6) und der zweiten Funkenfläche (8) einstellbar ist, **dadurch gekennzeichnet,**
- **dass** die erste Funkenfläche (6) und die zweite Funkenfläche (8) mit einem Winkel (a) zu einer Ebene (9) geneigt sind, wobei die Längsache (2) in der Ebene (9) liegt und die Ebene (9) die jeweilige Funkenfläche (6, 8) mittig schneidet, und wobei der Winkel (a) zwischen 5° und 90° liegt.

2. Zündkerze nach Anspruch 1, **dadurch gekennzeichnet, dass** die erste Funkenfläche (6) an einem ersten Edelmetallblättchen (5) der Mittelelektrode (3) ausgebildet ist, und die zweite Funkenfläche (8) an einem zweiten Edelmetallblättchen (7) der Masseelektrode (4) ausgebildet ist.

3. Zündkerze nach einem der vorhergehenden Ansprüche, **dadurch gekennzeichnet, dass** die erste Funkenfläche (6) und die zweite Funkenfläche (8) ebene oder abgerundete Flächen sind.

4. Zündkerze nach einem der vorhergehenden Ansprüche, **gekennzeichnet durch** mehrere am Umfang der Mittelelektrode (3) verteilte erste Funkenflächen (6) und mehrere am Umfang der Masseelektrode (4) verteilte zweite Funkenflächen (8).

5. Zündkerze nach einem der vorhergehenden Ansprüche, **dadurch gekennzeichnet, dass** ein brennraumabgewandtes Ende (13) der Mittelelektrode (3) bezüglich der Längsachse (2) rotationssymmetrisch ist und drehbar in einem Panat (12) steckt.

6. Zündkerze nach einem der vorhergehenden Ansprüche, **gekennzeichnet durch** einen brennraumseitigen Werkzeugeingriff (17) an der Mittelelektrode (3), wobei die Mittelelektrode (3) mittels des Werkzeugeingriffes (17) gegenüber der Masseelektrode (4) koaxial zur Längsachse (2) drehbar ist.

7. Wirbelkammerzündkerze, insbesondere für stationäre Gasmotoren, umfassend
- eine Zündkerze (1) nach einem der vorhergehenden Ansprüche, und
- eine brennraumseitig angeordnete Kappe (19) an der Zündkerze (1) zur Ausbildung einer Wirbelkammer (20).

8. Wirbelkammerzündkerze nach Anspruch 7, **dadurch gekennzeichnet, dass** die Masseelektrode (4) drehfest mit der Kappe (19) verbunden ist und die Kappe (19) zum Einstellen des Abstandes (18) zwischen der ersten Funkenfläche (6) und der zweiten Funkenfläche (8) gegenüber der Mittelelektrode (3) koaxial zur Längsachse (2) drehbar ist.

9. Wirbelkammerzündkerze nach einem der Ansprüche 7 oder 8, **gekennzeichnet durch** eine Werkzeugöffnung (21) in der Kappe (19), wobei ein Werkzeug (22) zum Verdrehen der Mittelelektrode (3) **durch** die Werkzeugöffnung (21) durchsteckbar ist.

## Claims

1. Spark plug (1) comprising
- a central electrode (3) which extends along a longitudinal axis (2) of the spark plug (1) and has at least one first sparking surface (6), and
- an earth electrode (4) having at least one second sparking surface (8),
- wherein the first sparking surface (6) is arranged opposite the second sparking surface (8), so that a spark can be produced between the first sparking surface (6) and the second sparking surface (8),
- wherein the central electrode (3) can be rotated coaxially to the longitudinal axis (2) in relation to the earth electrode (4), and/or the earth electrode (4) can be rotated coaxially to the longitudinal axis (2) in relation to the central electrode (3), and
- wherein the first sparking surface (6) and the second sparking surface (8) are inclined in such a way that a distance (18) can be established between the first sparking surface (6) and the second sparking surface (8) by rotating the central electrode (3) in relation to the earth electrode (4) and/or rotating the earth electrode (4) in relation to the central electrode (3), **characterized**
- **in that** the first sparking surface (6) and the second sparking surface (8) are inclined at an angle (a) relative to a plane (9), wherein the longitudinal axis (2) lies in the plane (9) and the plane (9) centrally intersects the respective sparking surface (6, 8), and wherein the angle (α) lies between 5° and 90°.

2. Spark plug according to Claim 1, **characterized in that** the first sparking surface (6) is formed on a first precious metal leaf (5) of the central electrode (3), and the second sparking surface (8) is formed on a second precious metal leaf (7) of the earth electrode (4).

3. Spark plug according to either of the preceding claims, **characterized in that** the first sparking surface (6) and the second sparking surface (8) are planar or rounded surfaces.

4. Spark plug according to one of the preceding claims, **characterized by** a plurality of first sparking surfaces (6) which are distributed over the circumference of the central electrode (3) and a plurality of second sparking surfaces (8) which are distributed over the circumference of the earth electrode (4).

5. Spark plug according to one of the preceding claims, **characterized in that** an end (13) of the central electrode (3), which end is averted from the combustion chamber, is rotationally symmetrical with respect to the longitudinal axis (2) and is rotatably inserted in a covering (12).

6. Spark plug according to one of the preceding claims, **characterized by** a combustion chamber-end tool engagement means (17) on the central electrode (3), wherein the central electrode (3) can be rotated coaxially to the longitudinal axis (2) in relation to the earth electrode (4) using the tool engagement means (17).

7. Swirl chamber spark plug, in particular for stationary gas engines, comprising
- a spark plug (1) according to one of the preceding claims, and
- a cap (19), which is arranged at the combustion chamber end, on the spark plug (1) for forming a swirl chamber (20).

8. Swirl chamber spark plug according to Claim 7, **characterized in that** the earth electrode (4) is connected in a rotationally fixed manner to the cap (19), and the cap (19) can be rotated coaxially to the longitudinal axis (2) in relation to the central electrode (3) in order to adjust the distance (18) between the first sparking surface (6) and the second sparking surface (8).

9. Swirl chamber spark plug according to either of Claims 7 and 8, **characterized by** a tool opening (21) in the cap (19), wherein a tool (22) can be inserted through the tool opening (21) in order to turn the central electrode (3).

## Revendications

1. Bougie d'allumage (1) comprenant
- une électrode centrale (3) qui s'étend le long d'un axe longitudinal (2) de la bougie d'allumage (1) et qui comprend au moins une première surface de formation d'étincelle (6), et
- une électrode de masse (4) comprenant au moins une deuxième surface de formation d'étincelle (8),
- la première surface de formation d'étincelle (6) étant disposée par rapport à la deuxième surface de formation d'étincelle (8) de telle sorte qu'une étincelle d'allumage peut être générée entre la première surface de formation d'étincelle (6) et la deuxième surface de formation d'étincelle (8),
- l'électrode centrale (3) pouvant tourner par rapport à l'électrode de masse (4) de manière coaxiale à l'axe central (2) et/ou l'électrode de masse (4) pouvant tourner par rapport à l'électrode centrale (3) de manière coaxiale à l'axe central (2), et
- la première surface de formation d'étincelle (6) et la deuxième surface de formation d'étincelle (8) étant inclinées de telle sorte qu'un écart (18) entre la première surface de formation d'étincelle (6) et la deuxième surface de formation d'étincelle (8) peut être réglé par la rotation de l'électrode centrale (3) par rapport à l'électrode de masse (4) et/ou de l'électrode de masse (4) par rapport à l'électrode centrale (3), **caractérisée en ce**
- **que** la première surface de formation d'étincelle (6) et la deuxième surface de formation d'étincelle (8) sont inclinées avec un angle (α) par rapport à un plan (9), l'axe longitudinal (2) se trouvant dans le plan (9) et le plan (9) croisant la surface de formation d'étincelle respective (6, 8) au centre, et l'angle (α) étant compris entre 5° et 90°.

2. Bougie d'allumage selon la revendication 1, **caractérisée en ce que** la première surface de formation d'étincelle (6) est formée au niveau d'une première plaquette de métal noble (5) de l'électrode centrale (3) et la deuxième surface de formation d'étincelle (8) est formée au niveau d'une deuxième plaquette de métal noble (7) de l'électrode de masse (4).

3. Bougie d'allumage selon l'une des revendications précédentes, **caractérisée en ce que** la première surface de formation d'étincelle (6) et la deuxième surface de formation d'étincelle (8) sont des surfaces planes ou arrondies.

4. Bougie d'allumage selon l'une des revendications précédentes, **caractérisée par** plusieurs premières surfaces de formation d'étincelle (6) distribuées sur le pourtour de l'électrode centrale (3) et plusieurs deuxièmes surfaces de formation d'étincelle (8) distribuées sur le pourtour de l'électrode de masse (4).

5. Bougie d'allumage selon l'une des revendications précédentes, **caractérisée en ce que** l'extrémité (13) de l'électrode centrale (3) à l'opposé de la chambre de combustion est en symétrie rotationnelle par rapport à l'axe longitudinal (2) et est insérée de manière rotative dans un agglomérat (12).

6. Bougie d'allumage selon l'une des revendications précédentes, **caractérisée par** une prise d'outil (17) côté chambre de combustion au niveau de l'électrode centrale (3), l'électrode centrale (3) pouvant être amenée à tourner de manière coaxiale à l'axe longitudinal (2) par rapport à l'électrode de masse (4) au moyen de la prise d'outil (17).

7. Bougie d'allumage à chambre de turbulence, notamment pour moteurs à gaz stationnaires, comprenant
- une bougie d'allumage (1) selon l'une des revendications précédentes, et
- un capuchon (19) disposé du côté de la chambre de combustion sur la bougie d'allumage (1) pour former une chambre de turbulence (20).

8. Bougie d'allumage à chambre de turbulence selon la revendication 7, **caractérisée en ce que** l'électrode de masse (4) est reliée en rotation solidaire avec le capuchon (19) et le capuchon (19) peut tourner de manière coaxiale à l'axe longitudinal (2) par rapport à l'électrode centrale (3) pour régler l'écart (18) entre la première surface de formation d'étincelle (6) et la deuxième surface de formation d'étincelle (8).

9. Bougie d'allumage à chambre de turbulence selon l'une des revendications 7 ou 8, **caractérisée par** une ouverture d'outil (21) dans le capuchon (19), un outil (22) destiné à faire tourner l'électrode centrale (3) pouvant être inséré à travers l'ouverture d'outil (21).
